# EUROPÄISCHE PATENTSCHRIFT

(11) **EP 1 576 250 B1**
(45) Veröffentlichungstag und Bekanntmachung des Hinweises auf die Patenterteilung: **28.03.2007**
(21) Anmeldenummer: 03799575.0
(22) Anmeldetag: 16.12.2003
(51) Int. Cl.: E05F 15/12

(54) **GETRIEBE ZUM VERSCHWENKEN EINER FAHRZEUGTÜR ODER FAHRZEUGKLAPPE**
GEAR MECHANISM FOR PIVOTING A VEHICLE DOOR OR VEHICLE LID
ENGRENAGE POUR FAIRE PIVOTER UNE PORTIERE OU UN HAILLON DE VEHICULE

(30) Priorität: 18.12.2002 DE 10259105
(43) Veröffentlichungstag der Anmeldung: 21.09.2005
(73) Patentinhaber: Valeo Sicherheitssysteme GmbH, 85253 Erdweg (DE)
(72) Erfinder: BITTNER, Eric, 81669 München (DE); SCHACHTL, Stephan, 80805 München (DE); ZANG, Holger, 85221 Dachau (DE); GREUEL, Ingo Valeo Sicherheitssysteme GmbH, 80331 München (DE); SACCANELL, Carlos, 85244 Röhrmoos (DE)
(74) Vertreter: Rosolen-Delarue, Katell
(86) Internationale Anmeldenummer: PCT/EP2003/051018
(87) Internationale Veröffentlichungsnummer: WO 2004/055309

(56) Entgegenhaltungen:
- US-A- 4 739 585

## Beschreibung

Die Erfindung betrifft ein Scharnierbügel und ein Getriebe mit einer mit einem Motor verbindbaren Antriebswelle zum automatischen Verschwenken einer mit dem Scharnierbügel drehfest verbundenen Fahrzeugtür oder Fahrzeugklappe (Heckklappe, Motorhaube etc.), wobei das Getriebe auf den ersten Endbereich eines Antriebshebels wirkt, dessen zweiter Endbereich schwenkbar mit dem Scharnierbügel verbunden ist.

Ein derartiger Scharnierbügel mit Getriebe ist beispielsweise aus der DE 200 04 973 U1 bekannt. Bei diesem bekannten Getriebe handelt es sich um ein Hebelgetriebe, welches einen mit dem Motor drehfest verbundenen ersten Kurbelhebel umfaßt, der über einen gebogenen Verbindungshebel mit einem ebenfalls gebogenen, fest mit der Heckklappe des entsprechenden Kraftfahrzeuges verbundenen Betätigungshebel zusammenwirkt. Der Verbindungshebel ist dabei sowohl mit dem Kurbelhebel als auch mit dem Betätigungshebel gelenkig verbunden.

Nachteilig ist bei diesem Getriebe vor allem die relativ platzaufwendige Hebelanordnung.

Aus der DE 101 17 934 A1 ist ein Kraftfahrzeug mit automatisch verschließbarer Fahrzeugtür oder Fahrzeugklappe bekannt, bei dem zum Verschwenken der Fahrzeugtür ein Elektromotor über ein nachgeschaltetes Planetengetriebe und einen sich daran anschließenden Spindelantrieb auf eine hebelförmige Verlängerung des Scharnierbügels einwirkt.

Nachteilig ist auch bei diesem Kraftfahrzeug, daß die gesamte, aus Getriebe und Scharnierbügel bestehende Anordnung sehr platzaufwendig aufgebaut ist.

Der Erfindung liegt die Aufgabe zugrunde, ein Scharnierbügel mit Getriebe der eingangs erwähnten Art anzugeben, welcher eine gegenüber bekannten Antrieben platzsparendere Anordnung von Antrieb und Scharnierbügel erlaubt.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, als Getriebe ein Planetengetriebe zu verwenden, welches im wesentlichen direkt in den den Scharnierbügel verschwenkenden Antriebshebel integriert ist. Dabei wird die Antriebswelle des Getriebes durch die Trägerachse des Sonnenrades und das Hohlrad des Planetenantriebes durch den entsprechend ausgebildeten ersten Endbereich des Antriebshebels gebildet. Die Trägerachsen der Planetenräder sind in mindestens einem seitlich von dem Antriebshebel angeordneten Trägerteil gelagert, welches mit der Fahrzeugkarosserie oder einem mit dieser verbindbaren Zwischenteil fest verbindbar ist.

Vorzugsweise handelt es sich bei dem Getriebe um ein Zahnradgetriebe, so daß das Hohlrad mit einer Innenverzahnung versehen ist, in welche die Verzahnungen der Planetenräder eingreifen.

Weitere Einzelheiten und Vorteile der Erfindung ergeben sich aus dem folgenden anhand von Figuren erläuterten Ausführungsbeispiel. Es zeigen:
Fig.1 eine perspektivische Ansicht eines Scharnierbügels und eines mit diesem verschwenkbar verbundenen Antriebshebels mit integriertem Planetengetriebe;
Fig.2 eine Seitenansicht der in Fig.1 dargestellten Anordnung und
Fig.3 eine Ansicht entlang der in Fig.2 mit III-III bezeichneten Schnittlinie ohne Scharnierbügel aber mit einem auf dem Getriebe befindlichen Deckel.

In den Fig.1 und 2 ist mit 1 ein Scharnierbügel bezeichnet, dessen erster Endbereich 2 mit der Heckklappe eines nicht dargestellten Kraftfahrzeuges befestigbar ist und dessen zweiter Endbereich 3 um eine Scharnierachse 4 schwenkbar mit einem Lagerbock 5 verbunden ist. Der Lagerbock 5 kann seinerseits z.B. mittels Schraubverbindungen mit dem Dachträger des Kraftfahrzeuges verbunden werden.

Zum Verschwenken des Scharnierbügels 1 ist ein Antriebshebel 6 vorgesehen, dessen erster Endbereich 7 mit einem Getriebe 8 und dessen zweiter Endbereich 9 schwenkbar mit dem Scharnierbügel 1 verbunden ist. Hierzu weist der zweite Endbereich 9 des Antriebshebels 6 ein Langloch 10 auf, in welches ein mit dem Scharnierbügel 1 verbundener Zapfen 11 eingreift.

Bei dem Getriebe 8 handelt es sich um ein als Planetengetriebe ausgebildetes Zahnradgetriebe mit einem Sonnenrad 12, vier Planetenrädern 13 und einem mit einer Innenverzahnung 14 versehenen Hohlrad 15. Die Antriebswelle 16 (Fig.3) des Planetengetriebes 8 entspricht der Trägerachse des Sonnenrades 12 und ist mit einem gestrichelt angedeuteten Elektromotor 17 verbunden. Das Hohlrad 15 wird durch den entsprechend ausgebildeten ersten Endbereich 7 des Antriebshebels 6 gebildet.

Wie Fig.3 entnehmbar ist, sind die Trägerachsen 18 der Planetenräder 13 in einer sich seitlich direkt an den Antriebshebel 6 anschließenden Seitenwand 19 eines Gehäuses 20 gelagert, in dem der Elektromotor 17 angeordnet ist und welches ebenfalls mit dem Dachträger oder auch mit dem Lagerbock 5 des entsprechenden Fahrzeuges verbindbar ist.

Nachfolgend wird auf die Wirkungsweise der in den Fig.1 bis 3 dargestellten Anordnung eingegangen. Dabei sei angenommen, daß sich die Heckklappe in ihrer geschlossenen Stellung befindet und damit der Scharnierbügel 1 seine untere Stellung einnimmt. Soll die Heckklappe geöffnet werden, so wird der Elektromotor 17 z.B. durch Betätigung eines Handschalters oder eines Schalters an der Instrumententafel aktiviert. Dieser dreht dann über die Antriebswelle 16 das Sonnenrad 12, welches über die Planetenräder 13 das Hohlrad 15 bewegt und somit auch den Antriebshebel 6 nach unten verschwenkt.

Der Antriebshebel 6 nimmt den Zapfen 11 des Scharnierbügels 1 mit, der diesen ebenfalls nach unten drückt, so daß der Scharnierbügel 1 entgegen dem Uhrzeigersinn um die Scharnierachse 4 verschwenkt und die Heckklappe geöffnet wird. Dabei gleitet der Zapfen 11 innerhalb des in dem Antriebshebel 6 vorgesehenen Langloches 10 von der in Fig.1 und 2 dargestellten ersten Endstellung 21 in die mit 22 bezeichnete zweite Endstellung (gestrichelte Darstellung des Zapfens 11 in Fig.1).

Die Erfindung ist selbstverständlich nicht auf das vorstehend beschriebene Ausführungsbeispiel beschränkt. So muß es sich bei dem Getriebe nicht zwingend um ein Zahnradgetriebe handeln, sondern es können insbesondere zum Verschwenken von leichten Klappen (Motordeckel etc.) auch Planetengetriebe mit z.B. gummierten Rollen verwendet werden, bei denen ein ausreichend hoher Reibschluß zwischen den zu bewegenden Rädern des Getriebes besteht.

Außerdem muß der Motor nicht direkt mit dem Planetengetriebe verbunden sein, sondern es kann z.B. zur Vermeidung von Überlastfällen zwischen dem Planetengetriebe und dem Motor auch noch ein Auskuppelgetriebe vorgesehen werden.

### Bezugszeichenliste

- 1: Scharnier bügel
- 2: erster Endbereich
- 3: zweiter Endbereich
- 4: Scharnierachse
- 5: Lagerbock
- 6: Antriebshebel
- 7: erster Endbereich
- 8: Getriebe, Planetengetriebe
- 9: zweiter Endbereich
- 10: Langloch
- 11: Zapfen
- 12: Sonnenrad
- 13: Planetenrad
- 14: Innenverzahnung
- 15: Hohlrad
- 16: Antriebswelle, Trägerachse (Sonnenrad)
- 17: Elektromotor, Motor
- 18: Trägerachse (Planetenrad)
- 19: Trägerteil, Seitenwand
- 20: Gehäuse
- 21: erste Endstellung
- 22: zweite Endstellung

## Patentansprüche

1. Scharnierbügel und Getriebe mit einer mit einem Motor (17) verbindbaren Antriebswelle (16) zum automatischen Verschwenken einer mit dem Scharnierbügel (1) drehfest verbundenen Fahrzeugtür oder Fahrzeugklappe, wobei das Getriebe (8) auf den ersten Endbereich (7) eines Antriebshebels (6) wirkt, dessen zweiter Endbereich (9) schwenkbar mit dem Scharnierbügel (1) verbunden ist, mit den Merkmalen:
a) bei dem Getriebe (8) handelt es sich um ein mit einem Sonnenrad (12), Planetenrädern (13) und einem Hohlrad (15) versehenes Planetengetriebe;
b) bei der Antriebswelle (16) des Getriebes (8) handelt es sich um die Trägerachse des Sonnenrades (12);
c) die Trägerachsen (18) der Planetenräder (13) sind in mindestens einem seitlich von dem Antriebshebel (6) angeordneten Trägerteil (19) gelagert, welches mit der Fahrzeugkarosserie oder einem mit dieser verbundenen Zwischenteil fest verbindbar ist, und
**dadurch gekennzeichnet, daß**
d) das Hohlrad (15) des Planetengetriebes (8) durch den entsprechend ausgebildeten ersten Endbereich (7) des Antriebshebels (6) gebildet wird.

2. Scharnierbügel und Getriebe nach Anspruch 1, **dadurch gekennzeichnet, daß** es sich bei dem Getriebe (8) um ein Zahnradgetriebe handelt.

3. Scharnierbügel und Getriebe nach Anspruch 1 oder 2, **dadurch gekennzeichnet, daß** der Scharnierbügel (1) auf seiner der Scharnierachse (4) zugewandten Seite schwenkbar mit einem an der Karosserie des Fahrzeuges befestigbaren Lagerbock (5) verbunden ist.

4. Scharnierbügel und Getriebe nach einem der Ansprüche 1 bis 3, **dadurch gekennzeichnet, daß** das Trägerteil (19), in dem die Trägerachsen (18) der Planetenräder (13) des Planetengetriebes (8) gelagert sind, an dem Lagerbock (5) befestigt ist.

5. Scharnierbügel und Getriebe nach einem der Ansprüche 1 bis 4, **dadurch gekennzeichnet, daß** es sich bei dem Trägerteil (19) um die Seitenwand eines den Motor (17) aufnehmenden Gehäuses (20) handelt.

## Claims

1. Hinge bracket and gear mechanism comprising a drive shaft (16) which can be connected to a motor (17) for automatically pivoting a vehicle door or vehicle tailgate which is fixed in rotation to the hinge bracket (1), wherein the gear mechanism (8) acts on the first end region (7) of a drive lever (6), the second end region (9) of which is connected in a pivotable manner to the hinge bracket (1), having the features:
a) the gear mechanism (8) is a planetary gear mechanism which is provided with a sun wheel (12), planetary wheels (13) and a hollow wheel (15);
b) the drive shaft (16) of the gear mechanism (8) is the support axle of the sun wheel (12);
c) the support axles (18) of the planetary wheels (13) are mounted in at least one support part (19) which is arranged to the side of the drive lever (6) and can be fixedly connected to the vehicle body or to an intermediate part connected to the latter,
**characterised in that**
d) the hollow wheel (15) of the planetary gear mechanism (8) is formed by the suitably designed first end region (7) of the drive lever (6).

2. Hinge bracket and gear mechanism according to Claim 1, **characterised in that** the gear mechanism (8) is a toothed wheel gear mechanism.

3. Hinge bracket and gear mechanism according to Claim 1 or 2, **characterised in that** the hinge bracket (1), on its side facing towards the hinge axis (4), is pivotably connected to a bearing pedestal (5) which can be fixed to the body of the vehicle.

4. Hinge bracket and gear mechanism according to one of Claims 1 to 3, **characterised in that** the support part (19), in which the support axles (18) of the planetary wheels (13) of the planetary gear mechanism (8) are mounted, is fixed to the bearing pedestal (5).

5. Hinge bracket and gear mechanism according to one of Claims 1 to 4, **characterised in that** the support part (19) is the side wall of a housing (20) which accommodates the motor (17).

## Revendications

1. Arceau de charnière et mécanisme avec un arbre de transmission (16) pouvant être relié à un moteur (17), destinés au pivotement automatique d'un ouvrant de véhicule fixé à l'arceau de charnière (1), sachant que le mécanisme (8) agit sur la première zone finale (7) d'un levier d'entraînement (6) dont la seconde zone finale (9) peut pivoter avec l'arceau de charnière (1), avec les caractéristiques suivantes :
a) le mécanisme (8) est un train planétaire doté d'une roue solaire (12), de roues planétaires (13) et d'une couronne (15) ;
b) l'arbre de transmission (16) de l'engrenage (8) est l'axe porteur de la roue solaire (12) ;
c) les axes porteurs (18) des roues planétaires (13) sont logées dans au moins une partie porteuse (19) qui est disposée sur le côté du levier d'entraînement (6) et qui peut être fixée à la carrosserie du véhicule ou à une pièce intermédiaire reliée à cette dernière, et
**caractérisés en ce que**
d) la couronne (15) du train planétaire (8) est formée de la première zone finale (7) du levier d'entraînement (6), laquelle zone a une forme appropriée.

2. Arceau de charnière et mécanisme selon la revendication 1, **caractérisés en ce que** le mécanisme (8) est un engrenage.

3. Arceau de charnière et mécanisme selon les revendications 1 ou 2, **caractérisés en ce que**, sur celui de ses côtés tourné vers l'axe de charnière (4), l'arceau de charnière (1) peut pivoter sur un support de palier (5) qui peut être fixé à la carrosserie du véhicule.

4. Arceau de charnière et mécanisme selon l'une des revendications 1 à 3, **caractérisés en ce que** la partie porteuse (19), dans laquelle sont logés les axes porteurs (18) des roues planétaires (13) du train planétaire (8), est fixée au support de palier (5).

5. Arceau de charnière et mécanisme selon l'une des revendications 1 à 3, **caractérisés en ce que** la partie porteuse (19) est la paroi latérale d'un boîtier (20) dans lequel est logé le moteur (17).
